# EUROPÄISCHE PATENTSCHRIFT

(11) **EP 1 025 956 B1**
(45) Veröffentlichungstag und Bekanntmachung des Hinweises auf die Patenterteilung: **30.03.2005**
(21) Anmeldenummer: 00100061.1
(22) Anmeldetag: 05.01.2000
(51) Int. Cl.: B24B 57/02, B24B 3/36, B24D 7/10

(54) **Vorrichtung zum Schleifen der Messer von Zerspanern**
Device for dressing the knives of a crusher
Dispositif pour dresser les couteaux d'un broyeur

(30) Priorität: 03.02.1999 DE 19904345
(43) Veröffentlichungstag der Anmeldung: 09.08.2000
(73) Patentinhaber: B. Maier Zerkleinerungstechnik GmbH, 33626 Bielefeld (DE)
(72) Erfinder: Loth, Robert, 32791 Lage-Müssen (DE)
(74) Vertreter: Dr. Weitzel & Partner

(56) Entgegenhaltungen:
- EP-A- 0 875 338
- GB-A- 1 215 064
- US-A- 4 209 950
- US-A- 4 791 760
- US-A- 5 259 148

## Beschreibung

Die Erfindung betrifft eine Vorrichtung zum Schleifen der Messer von Zerspanern gemäβ dem Oberbegriff des Anspruchs 1. Eine solche vorrichtung ist aus US 4 791 760 A bekannt.

Ein großes Problem bei solchen Zerspanern besteht in der relativ geringen Standzeit der Messer. Aufgrund des Verschleißes müssen die Messer bereits nach wenigen Stunden Betriebsdauer ausgetauscht werden, d.h. mehrmals pro Arbeitsschicht. Das Einbauen neuer, scharfer Messer erfordert einen besonderen Aufwand. Die angestrebte Spandicke ergibt sich nämlich aus dem Abstand des Messers gegenüber den sogenannten Verschleißplatten, die ihrerseits Bestandteil des Messerkranzes sind. Daraus folgt, daß das Austauschen stumpfer Messer gegen scharfe Messer sehr zeit- und kostenaufwendig ist. Insbesondere sind die Personalkosten hierfür hoch.

Es ist bekannt, Schleifmessern beim Schleifprozeß ein Kühl- und Schmiermittel zuzuführen, um das Schleifen effizienter zu machen. Der Schleifprozeß kann wegen der anfallenden Wärmemenge nur relativ langsam durchgeführt werden. Die bisher bekannten Vorrichtungen haben zwar ihren Zweck erfüllt, erscheinen jedoch immer noch verbesserungsfähig.

Der Erfindung liegt die Aufgabe zugrunde, eine Vorrichtung zum Schleifen der Messer von Zerspanem derart zu gestalten, daß der Schleifprozeß effizienter durchgeführt werden kann.

Diese Aufgabe wird durch die Merkmale von Anspruch 1 gelöst.

Der Erfinder hat erkannt, daß durch die erfindungsgemäße Gestaltung der Schleifvorrichtung das Medium zum Kühlen und zum Schmieren mit hoher Geschwindigkeit an die Arbeitsstelle der Schleifvorrichtung herangeführt wird. Durch die Zentrifugalkraft der Schleifvorrichtung wird nicht nur die Strömungsgeschwindigkeit des Mediums erhöht, sondern auch der Strahldruck des Mediums, so daß dies auch wirklich alle Flächenelemente des zu schleifenden Messers erfaßt. Auf diese Weise läßt sich der Schleifprozeß rascher und effizienter durchführen. Die erfindungsgemäße Schleifvorrichtung ist auch geeignet, sogenannte Freiwinkel anzuschleifen.

Wesentlich ist in jedem Falle, dass das Kühl- und Schmiermedium unmittelbar und ganz konzentriert auf die Schneiden der Messer geleitet wird, im Gegensatz zu einem flächigen Auftrag, so wie dies beispielsweise bei US 5 674 116 der Fall ist. Dort wird ein Kühlmittel durch eine zentrale Hohlwelle hindurchgeführt und über Radialkanäle in der Schleifscheibe nach außen geleitet. Gemäß dem Anspruch 1 hingegen ist der Einlaß des Zufuhrkanales des Mediums jedenfalls radial außerhalb des Zentrums der Vorrichtung angeordnet. Dies hat den Vorteil, daß die Schleifrückstände nach ihrem Abtragen nur einen kurzen Weg zurücklegen müssen und somit schnell hinweggespült werden.

Die Erfindung ist anhand der Zeichnung näher erläutert.

Fig. 1 zeigt eine Vorrichtung zum Schleifen von Messern eines Zerspaners. Der Zerspaner selbst ist hier nicht dargestellt.

Die Schleifstation 1 ist auf Rollen 1.2 relativ zum Zerspaner verfahrbar, derart, daß ein Messerkorb am Zerspaner in Empfang genommen und von diesem hinwegtransportiert werden kann, zur Arbeitsposition der Schleifstation 1. Im dargestellten Ausführungsbeispiel ist ein Messerkorb 2 in die Schleifstation 1 eingesetzt. Er ruht auf Rollen 1.3, so daß er in der Schleifstation 1 um seine eigene Achse getaktet werden kann.

Der Messerkorb 2 weist eine Vielzahl von Messerpaketen 3 auf, die am besten aus Figur 4 erkennbar sind. Man sieht dort jeweils einen Tragklotz 3.1, eine Klemmplatte 3.2, ein zwischen diesen beiden befindliches Messer 3.3, eine Spannschraube 3.4 sowie eine Verschleißplatte 3.5.

Das entscheidende Element der gesamten Vorrichtung ist eine Schleifeinrichtung 4. Diese ist aus Figur 1 erkennbar, aber noch genauer aus Fig. 2.

Die Schleifeinrichtung 4 ist im wesentlichen topfförmig.

Wie man aus Fig. 2 und Fig. 3 erkennt, weist die Schleifeinrichtung 4 einen Adapter 4.1, eine Schleifscheibe 4.2 und einen daran angesetzten Schleifring 4.3 auf.

Der Schleifring 4.3 liegt an einem Messer 2.1 an, dessen Schneide geschliffen wird.

Dem Adapter 4.1 ist eine Leitung 5.1 zum Heranführen eines Kühl- und Schmiermediums zugeordnet. Man erkennt einen Kanal, der aus den Kanalabschnitten 5.2 im Adapter 4.1 und 5.3 in der Schleifscheibe 4.2 zusammengesetzt ist. Hierdurch wird Medium von einem radial innenliegenden Punkt radial nach außen auf die Schneide des Messers 2.1 geleitet.

Zur Erhöhung des Druckes sind mehrere Schaufeln 5.4 vorgesehen. Diese dienen der Druckerhöhung. Die Schaufeln 5.4 können nach Art von Pumpenschaufeln gestaltet sein.

Das Kühl- und Schmiermedium nimmt somit den folgenden Weg: es gelangt durch die Leitung 5.1 zunächst in den Kanalabschnitt 5.2. Beim Übergang von der Leitung 5.1 zu Kanalabschnitt 5.2 findet aufgrund der Zentrifugalkraft eine Beschleunigung statt, und damit eine Druckerhöhung.

Im Kanalabschnitt 5.3 wird das Medium sodann im wesentlichen in achsparalleler Richtung geleitet und gegen die Schleifscheibe geschleudert, unterstützt durch die Schaufeln 5.4

Die Unterteilung der Vorrichtung in die in den Figuren 2 und 3 dargestellten Teile ist aus einem anderen Grunde besonders vorteilhaft. Dadurch, daß der "Topf" aus dem Adapter 4.1 und der Schleifscheibe 4.2 zusammengebaut ist, wird die Handhabung sehr flexibel. Die Schleifscheibe 4.2 kann nämlich leicht ausgetauscht werden, beispielsweise bei Verschleiss des Schleifringes 4.3 oder wenn sich die Betriebsbedingungen aufgrund irgendwelcher Umstände ändern. Das Zusammenmontieren von Adapter 4.1 und Schleifscheibe 4.2 geht höchst einfach vor sich, beispielsweise mittels vier Schrauben. Irgendwelche Winkeleinstellungen der gesamten Einheit zwecks Erzielens eines bestimmten Freiwinkels bleiben vom Austausch der Schleifscheibe 4.2 unberührt.

Es versteht sich, daß sich die erfindungsgemäße Vorrichtung nicht nur zum Schleifen von Messern eines Zerspaners, sondern auch von Verschleißplattern eines Zerspaners, einsetzen läßt.

## Patentansprüche

1. Zerspanermesser/Zerspanerverschleiβplatten-Schleifvorrichtung zum Schleifen von Messern (2.1) oder von Verschleißplatten eines Zerspaners;
die Vorrichtung ist im wesentlichen topfförmig;
die Vorrichtung weist im Bereich des Topfrandes einen Schleifring (4.3) auf;
die Vorrichtung weist wenigstens einen Kanal (5.1, 5.2, 5.3) zum Heranführen eines Kühl- und Schmiermediums auf;
der Kanal (5.1, 5.2, 5.3) weist einen Einlaß zum Zuführen des Mediums und einen Medium-Auslaß auf; **dadurch gekennzeichnet, dass** der Medium-Auslass unmittelbar gegen die Schneide der Messer (2.1) gerichtet ist, um das Medium konzentriert auf die Schneiden zu leiten.

2. Vorrichtung nach Anspruch 1, **dadurch gekennzeichnet, dass** der Einlass des Kanales (5.1, 5.2, 5.3) außerhalb des Zentrums des Topfes angeordnet ist.

3. Vorrichtung nach Anspruch 1 oder 2, **dadurch gekennzeichnet, dass** sich der Einlass für das Medium auf einem kleineren Radius als der Auslass befindet.

4. Vorrichtung nach einem der Ansprüche 1 bis 3, **dadurch gekennzeichnet, dass** zwischen Ein- und Auslass des Kanales (5.1, 5.2, 5.3) schaufelartige Elemente (5.4) zum Steigern der Strömungsgeschwindigkeit des Mediums vorgesehen sind.

5. Vorrichtung nach einem der Ansprüche 1 bis 4, **dadurch gekennzeichnet, dass** der Topf gebildet ist aus einem Adapter (4.1), der den Topfboden sowie einen Teil der Umfangswand bildet, und einer Schleifscheibe (4.2), die den übrigen Teil der Umfangswand bildet und einen Schleifring (4.3) trägt.

## Claims

1. A chipper blade/chipper wearing plate sharpening device for sharpening the blades (2.1) or the wearing plates of a chipping machine, the device is essentially pot-shaped, the device comprises a grinding ring (4.3) in the region of the pot edge, the device comprises at least one channel (5.1, 5.2, 5.3) for supplying a cooling and lubricating medium, the channel (5.1, 5.2, 3) has an inlet for admitting the medium and an outlet for the medium, **characterised in that** the outlet for the medium is aligned directly against the cutting edge of the blade (2.1) in order to direct the medium onto the cutting edges in a concentrated manner.

2. Device according to claim 1, **characterised in that** inlet of the channel (5.1, 5.2, 5.3) is located outside the centre of the pot.

3. Device according to claim 1 or 2, **characterised in that** the inlet for the medium is positioned at a smaller radius than the outlet.

4. Device according to one of claims 1 to 3, **characterised in that** between the inlet and outlet of the channel (5.1, 5.2, 5.3) scoop-like elements (5.3) are provided for increasing the flow rate of the medium.

5. Device according to one of claims 1 to 4, **characterised in that** the pot is formed from an extension piece (4.1) which forms the pot base and a part of the peripheral wall and a grinding disc (4.2) which forms the remaining part of the peripheral wall and supports a grinding ring (4.3).

## Revendications

1. Dispositif d'aiguisage de couteau/plaques d'usure d'une coupeuse, pour l'aiguisage de couteaux (2.1) ou de plaques d'usure d'une coupeuse, dans lequel :
le dispositif est sensiblement en forme de pot ;
le dispositif présente dans la zone du bord du pot une meule annulaire (4.3) ;
le dispositif présente au moins un canal (5.1, 5.2, 5.3) pour l'amenée d'un agent de refroidissement et de lubrification ;
le canal (5.1, 5.2, 5.3) présente une entrée pour l'introduction de l'agent et une sortie pour l'agent, **caractérisé en ce que** la sortie de l'agent est orientée directement vers la lame des couteaux (2.1), afin de guider l'agent de façon concentrée vers les lames.

2. Dispositif selon la revendication 1, **caractérisé en ce que** l'entrée du canal (5.1, 5.2, 5.3) est disposée en dehors du centre du pot.

3. Dispositif selon la revendication 1 ou 2, **caractérisé en ce que** l'entrée pour l'agent se trouve sur un rayon plus petit que la sortie.

4. Dispositif selon l'une quelconque des revendications 1 à 3, **caractérisé en ce que** des éléments (5.4) du type ailette sont prévus entre l'entrée et la sortie du canal (5.1, 5.2, 5.3) pour l'augmentation de la vitesse d'écoulement de l'agent.

5. Dispositif selon l'une quelconque des revendications 1 à 4, **caractérisé en ce que** le pot est formé d'un adaptateur (4.1), qui forme le fond du pot et une partie de la paroi périphérique, et d'un disque de meule (4.2), qui forme la partie restante de la paroi périphérique et porte une meule annulaire (4.3).
